# EUROPÄISCHE PATENTSCHRIFT

(11) **EP 0 474 020 B1**
(45) Veröffentlichungstag und Bekanntmachung des Hinweises auf die Patenterteilung: **26.04.1995**
(21) Anmeldenummer: 91113928.5
(22) Anmeldetag: 20.08.1991
(51) Int. Cl.: A63C 9/085

(54) **Seitenauslösbarer Vorderbacken einer Sicherheitsskibindung**
Security ski binding with horizontally swingable sole hold-forms
Mâchoire avant d'une fixation de sécurité pour ski du type à déclenchement horizontal

(30) Priorität: 04.09.1990 DE 4027995
(43) Veröffentlichungstag der Anmeldung: 11.03.1992
(73) Patentinhaber: GEZE SPORT INTERNATIONAL GMBH, D-80796 München (DE)
(72) Erfinder: Bogner, Martin, W-7302 Ostfildern (DE); Harsányi, Otto, W-7250 Leonberg (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- EP-A- 0 295 372
- EP-A- 0 311 832
- AT-B- 390 566
- FR-A- 2 093 246

## Beschreibung

Die Erfindung betrifft einen seitenauslösbaren Backen, insbesondere Vorderbacken einer Sicherheitsskibindung für die Halterung eines Endes eines Skisstiefels, welche außerdem einen das andere Ende des Skistiefels haltenden Backen, insbesondere einen Fersenbacken aufweist, der vorzugsweise auch in Skilängsrichtung über den Skistiefel eine elastische Anschubkraft auf den auslösbaren Backen ausübt, mit einem Bindungsgehäuse, in dem eine im wesentlichen in Skilängsrichtung verlaufende Auslösefeder angeordnet ist, die sich einseitig am Bindungsgehäuse abstützt und mit dem anderen Ende einen zum Skistiefel hin angeordneten, zwei Seitenschenkel und einen Niederhalter aufweisenden Sohlenhalter in Richtung vom Skistiefel weg mit einer eine wesentliche Komponente in Skilängsrichtung aufweisenden Auslösekraft entlang deren Wirkungslinie derart beaufschlagt, daß die Seitenschenkel bei Überschreiten einer vom Skistiefel ausgeübten vorbestimmten Seitenkraft wenigstens um eine im wesentlichen aufrechtstehende Kippachse seitlich auschwenken und den Skistiefel freigeben, wobei der Sohlenhalter am Bindungsgehäuse längs wenigstens einer im wesentlichen aufrechten Gleitführung höhenverschiebbar angeordnet ist, die so gegen die Wirkungslinie der Auslösefederkraft geneigt ist, daß die Auslösefeder eine nach unten gerichtete Kraftkomponente auf den Niederhalter ausübt, der dadurch gegen die Oberseite der Skistiefelsohle gedrückt ist. Ein derartiger seitenauslösbarer Backen, insbesondere Vorderbacken einer Sicherheitsskibindung ist beispielsweise aus der DE-38 25 682 A1 bekannt. Dieser bekannte Vorderbacken arbeitet weitgehend zufriedenstellend. Dabei muß jedoch die im wesentliche aufrechte Gleitführung so ausgesbildet bzw. gegen die Wirkungslinie der Auslösefederkraft geneigt sein, daß die nach unten auf den Sohlenhalter bzw. Niederhalter wirkende Kraftkomponente der Auslösefederkraft ausreicht, um die Reibung in der Gleitführung zu überwinden und den Niederhalter gegen die Skistiefelsohle nach unten zu drücken.

Andererseits ist es jedoch erforderlich, zur Erzielung eines guten und deffinierten Seitenauslöseverhaltens des Backens die Gleitführungen nicht zu stark zu neigen, insbesondere wenn im Bereich der Gleitführungen auch die Kippachsen fürs seitliche Ausschwenken des Backens vorgesehen sind.

Der Erfindung liegt nun die Aufgabe zugrunde, einen seitenauslösbaren Backen der eingangsgenannten Art zu schaffen, der bei einfachem Aufbau ein einwandfreies Niederdrücken des am Sohlenhalter vorgesehenen Niederhalters ermöglicht, ohne daß die Seitenauslösbarkeit des Backens beeinträchtigt wird.

Diese Aufgabe wird erfindungsgemäß durch die Merkmale des kennzeichnenden Teils des Anspruchs 1 gelöst.

Erfindungsgemäß weist also die Gleitführung Abschnitte auf, die gegen die Wirkungslinie der Auslösefederkraft unterschiedlich geneigt sind, so daß ein Momenten-Drehpol gebildet wird, dessen Abstand von der Wirkungslinie der Auslösefederkraft die Kraftkomponente festlegt, mit der der Niederhalter gegen die Oberseite einer Skistiefelsohle gedrückt wird. Hierdurch läßt sich eine Vergrößerung der Niederhaltekraft erreichen, ohne daß die Gleitführung insgesamt um einen zu großen Betrag gegen die Wirkungslinie der Auslösefederkraft geneigt werden, muß Auf diese Weise läßt es sich also erreichen, die Gleitführung, insbesondere im Bereich der Kippachse für das seitliche Ausschwenken des Backens nur relativ wenig gegen die Wirkungslinie der Auslösefederkraft zu neigen, so daß ein einwandfreies seitliches Auslösen sichergestellt werden kann.

An dieser Stelle soll auf die EP-A-0 311 832 hingewiesen werden. Diese stellt einen weiteren Stand der Technik nach dem Oberbegriff des Anspruches 1 dar. Die in dieser Schrift von den Abstütz- und Kippflächen gebildete Gleitführung besitzt jedoch keine zwei Abschnitte die unterschiedlich gegen die Wirkungslinie der Auslösefederkraft geneigt sind wie vom vorliegenden Vorschlag gefordert wird. Vielmehr ist die Lage der Gleitführung angebende Kippachse im ersten Ausführungsbeispiel der EP-A-0 311 832 durchgehend vertikal und in den übrigen Ausführungsformen einheitlich schräg verlaufend ausgebildet.

Wird die Gleitführung nach dem vorliegenden Vorschlag beispielsweise in zwei gradlinige Abschnitte aufgeteilt, von denen der obere wenig und der untere relativ stark geneigt ist, so stützt sich der Sohlenhalter infolge der nach vorne gerichteten elastischen Anschubkraft bei eingesetztem Skistiefel im wesentlichen am oberen Abschnitt der Gleitführung ab, der dann eine nur wenig geneigte Kippachse fürs Seitenauslösen bildet, wodurch das seitliche Auslösen des Backens begünstigt wird.

Ferner ist es hierbei möglich, die Auslösefeder im wesentlichen parallel zur Skilängsachse anzuordnen, so daß die Einstellschraube für die Auslösefeder besser zugänglich ist und die Einstellung der Auslösekraft dadurch erleichtert wird, da die den Sohlenniederhalter nach unten beaufschlagende Kraft durch die Bildung eines Momenten-Drehpols erzeugt wird.

Bei einer besonders vorteilhaften Weiterbildung der Erfindung ist vorgesehen, daß die Gleitführung als Kreisbogen ausgebildet ist, dessen Krümmungsmittelpunkt D den Drehpol bildet.

Hierdurch wird eine besonders gute Gleitführung des Sohlenhalters erreicht, wobei gleichzeitig eine im wesentlichen auf der Skioberfläche senkrecht stehende Kippachse für das Seitenauslösen realisiert werden kann.

Um eine einwandfreie Funktion des Backens bei gleichzeitiger hoher Lebensdauer zu erreichen, ist erfindungsgemäß vorgesehen, daß die Gleitführung des Sohlenhalters am Bindungsgehäuse von einer Gleitleiste und einer entsprechenden Gleitführungsfläche gebildet ist, wobei zumindest ein Abschnitt der Gleitleiste aus einem Material mit erhöhter Verschleißfestigkeit, vorzugsweise aus Metall besteht.
Dabei ist es zweckmäßig, wenn der obere Abschnitt der Gleitleiste, der eine geringere Neigung gegen die Wirkunglinie der Auslösefederkraft aufweist als der untere Abschnitt aus verschleißfestem Material besteht. Hierdurch wird eine besonders hohe Lebensdauer des zusätzlich als Kippgelenk belasteten Abschnitts der Gleitleiste erreicht.

Es ist jedoch auch möglich, daß die gesamte Gleitleiste aus verschleißfestem Material besteht.

Eine weitere Ausgestaltung der Erfindung zeichnet sich dadurch aus, daß zwei symmetrisch zur senkrecht auf der Skioberfläche stehenden Skilängsmittelebene angeordnete Gleitführungen mit je einer Gleitleiste und zugeordneter Gleitführungsfläche vorgesehen ist, wobei die Kippachsen für das seitliche Ausschwenken des Sohlenhalters im Bereich der Gleitleisten angeordnet sind.

Bei einer besonders vorteilhaften Weiterbildung der Erfindung ist vorgesehen, daß im Bereich jeder Gleitführung zwischen dem Bindungsgehäuse un dem Sohlenhlater ein Zwischenstück angeordnet ist, daß mit dem Sohlenhalter die Gleitführung und mit dem Bindungsgehäuse ein Kippgelenk bildet, dessen Kippachse senkrecht zur Wirkunglinie der Auslösefederkraft angeordnet ist.

Durch das erfindungsgemäß vorgesehene Zwichenstück im Bereich jeder Gleitführung läßt sich das Kippgelenk zwischen dem Sohlenhalter und dem Bindungsgehäuse optimal in Bezug auf die Wirkungslinie der Auslösefederkraft ausrichten, ohne daß auf die erfindungsgemäße vorteilhafte Ausgestaltung der Gleitführungsflächen verzichtet werden muß. Insbesondere wenn die Gleitführungsflächen kreisbogenförmig ausgebildet sind, läßt sich eine Niederdrückbewegung des Sohlenhalters erreichen, die praktisch keinen unerwünschten Einfluß auf die Auslösekraft hat, da infolge der schwenkenden Abwärtsbewegung des Sohlenhalters die eingestellte Länge der Auslösefeder praktisch nicht geändert wird.

Dabei ist es besonders vorteilhaft, wenn das Zwischenstück zumindest in der Gleitführung zugeordneten Bereich aus einem Material mit vermindertem Gleitreibungskoeffizienten besteht oder eine die Gleitreibung verringernde Beschichtung trägt.

Die Erfindung wird im folgenden beispielsweise anhand der Zeichnung beschrieben; in dieser zeigt:
- Fig. 1: Eine teilweise geschnittene schematische Seitenansicht einer ersten Ausführungsform eines seitenauslösbaren Backens,
- Fig. 2: Eine teilweise geschnittene, schematische Draufsicht auf den Gegenstand der Fig. 1,
- Fig. 3: Eine teilweise geschnittene Seitenansicht einer weiteren Ausführungsform eines seitenauslösbaren Backens,
- Fig. 4: Eine teilweise geschnittene schematische Seitenansicht einer Abwandlung des Backens nach Fig. 2,
- Fig. 5: Eine teilweise geschnittene schematische Draufsicht auf den Gegenstand nach Fig. 5 und
- Fig. 6: Eine vergrößerte Schnittansicht entsprechend dem Kreis VI in Fig. 5.

Nach Fig. 1 ist auf einem Ski 10 das Bindungsgehäuse 11 eines Vorderbackens mit nicht dargestellten Mitteln befestigt. An einem in Skilaufrichtung gesehen hinteren Fortsatz 11' des Bindungsgehäuses 11 ist eine Gleitplatte 12 vorgesehen, durch die der vordere Bereich der Sohle 29 eines in den Backen eingesetzten Skistiefels 9 von unten abgestützt wird.

Im vorderen Bereich des Bindungsgehäuses 11 ist ein zur Skilängsrichtung schräg verlaufender Auslösefeder-Aufnahmeraum 13 vorgesehen, innerhalb dessen eine Auslösefeder 14 angeordnet ist, die sich mit hinteren Ende an einer Ringwand 15 des Bindungsgehäuses 11 und mit ihrem vorderen Ende an einem axial verstellbaren Widerlager 16 abgestützt ist. Am Widerlager 16 ist eine Zugstange 17 befestigt, die an ihrem vorderen, vom Widerlager 16 abgewandten und sich durch eine Öffnung 18 in der Ringwand 15 des Bindungsgehäuses 11 hindurcherstreckenden Ende ein Befestigungsauge 20 aufweist.

Durch das Befestigungsauge 20, daß in einer Ausnehmung 21 eines Sohlenhalters 22 angeordnet ist, erstreckt sich ein Befestigungsbolzen 19, der in entsprechende Bohrungen des Sohlenhalters 22 eingesetzt ist, so daß der Sohlenhalter 22 von der Auslösefeder 14 über das Widerlager 16 und durch die Zugstange 17 gegen das Bindungsgehäuse 11 in Anlage gehalten wird.

Der Sohlenhalter 22, der einen Niederhalter 23 und zwei Seitenschenkel 24, von denen nur einer dargestellt ist, aufweist, ist mittels zweier in Bezug auf den Ski im wesentlichen aufrechtstehender Gleitleisten 25 am Bindungsgehäuse 11 abgestützt, wobei die Gleitleisten 25 mit entsprechenden Gleitführungen 26 in Eingriff stehen.

Die Gleitleisten 25 bzw. -Führungen 26 sind dabei symmetrisch zur Skilängsachse bzw. symmetrisch zur Wirkungslinie 27 der Auslösefeder 14 angeordnet, bilden Kippflächen bzw. Gegenkippflächen und legen die Schwenkachsen fest, um die der Sohlenhalter 22 verschwenkt wird, wenn ein in den Vorderbacken eingesetzter Skistiefel 9 eine die Auslösekraft übersteigende Kraft auf einen der Seitenschenkel 24 des Sohlenhalters 22 ausübt.

Die Gleitleisten 25 bzw. -Führungen 26 weisen einen ersten oberen geraden Abschnitt 25' bzw. 26' und einen zweiten, unteren geraden Abschnitt 25'', 26'' auf. Die ersten geraden Abschnitte 25', 26' schließen dabei mit der senkrechten zur Wirkungslinie 27 der Auslösefeder einen ersten Winkel α1 ein, der kleiner ist, als ein Winkel α2, den die zweiten geraden Abschnitte 25'' und 26'' mit der senkrechten zur Wirkungslinie 27 der Auslösefeder einschließen. Dabei können z.B. in den Abschnitten 26' der Gleitführungen 26 Freischneidungen 26''' vorgesehen sein.

Aufgrund der gegen die senkrechte der Wirkungslinie 27 der Auslösefeder 14 geneigten Gleitleisten 25 bzw. -Führungen 26 übt die Auslösefeder 14 eine nach unten gerichtete Kraft auf den Sohlenhalter 22 aus, so daß der Niederhalter 23 bei eingesetztem Skistiefel 9 von oben gegen die Skistiefelsohle 29 gedrückt wird, so daß diese zwischen der Gleitplatte 12 und dem Niederhalter 23 eingespannt ist.

Aufgrund der unterschiedlich gegen die Senkrechte zur Wirkungslinie 27 der Auslösefeder 14 geneigten Abschnitte 25', 26' bzw. 25'', 26'' die, je nach dem im Bereich welcher dieser Abschnitte der Sohlenhalter 22 vorzugsweise am Bindungsgehäuse abgestützt wird, zwei verschieden gerichtete Kippachsen bilden, wird ein Momentan-Drehpol M gebildet, der einen Abstand a von der Wirkungslinie 27 der Auslösefeder 14 aufweist. Hierdurch entsteht das den Sohlenhalter 22 nach unten beaufschlagende Drehmoment.

So lange in die entsprechende Skibindung kein Skistiefel eingesetzt ist, wird der Sohlenhalter 22 von der Auslösefeder 14 gegen einen unteren Anschlag gedrückt, der beispielsweise von der Oberseite des hinteren Fortsatzes 11' des Bindungsgehäuses 11 gebildet werden kann. Dabei wird der Sohlenhalter 22 im wesentlichen entlang der oberen geraden Abschnitte 25', 26' der Gleitleisten 25 bzw. -Führungen 26 am Bindungsgehäuse 11 abgestützt.

Zum Einsetzen des Skistiefels 9 wird dieser mit dem vorderen Abschnitt der Skistiefelsohle 29 in den Spalt zwischen dem Niederhalter 23 und der Gleitplatte 12 eingeführt, woraufhin die Skistiefelsohle 29 dann um die Gleitplatte 12 in ihre skiparallele Stellung geschwenkt wird. Dabei gelangt die Oberseite des vorderen Ende der Skistiefelsohle 29 mit dem Niederhalter 23 in Eingriff und schiebt diesen und damit den Sohlenhalter 22 entgegen dem von der Auslösefeder auf den Sohlenhalter 22 ausgeübten Drehmoment entlang der Gleitführungen 26 nach oben bis der Skistiefel 9 vollständig in die Bindung eingesetzt ist.

Wird nun während des Skifahrens vom vorderen Ende der Skistiefelsohle 29 eine nach oben gerichtete Kraft auf den Niederhalter 23 ausgeübt, so wird der Sohlenhalter 22 nach oben gegen die von der Auslösefeder 14 bewirkte nach unten gerichtete Kraft bzw. gegen das Drehmoment um den Momenten-Drehpol M nach oben bewegt. Sobald die nach oben gerichtete Kraft wieder wegfällte, drückt der Niederhalter 23 die Skitstiefelsohle wieder gegen die Gleitplatte 12.

Hierbei ist es besonders vorteilhaft, daß die untern Abschnitte 25'', 26'' der Gleitleisten 25 bzw. -Führungen 26 um einen größeren Winkel α 2 gegen die senkrechte zur Wirkungslinie 27 der Auslösefeder 14 geneigt ist. Auf diese Weise wird ein Hängenbleiben des Sohlenhalters 22 in einer oberen Stellung in Folge von erhöhter Reibung zwischen den Gleitleisten 25 und -Führungen 26 verhindert, da der Reibungseinfluß durch die größere Neigung der unteren Abschnitte 25'', 26'' wesentlich verringert wird.

Um ein unerwünscht weites Ausweichen des Sohlenhalters 22 nach oben zu verhindern, kann für den Sohlenhalter 22 ein nicht dargestellter oberer Anschlag vorgesehen sein, der gegebenenfalls als Kippkante für einen auch nach oben auslösbaren Vorderbacken dienen kann.

Um die Lebensdauer des erfindungsgemäßen seitenauslösbaren Backen zu vergrößern und gleichzeitig die Reibung zwischen den Gleitleisten 25 und -Führungen 26 geeignet zu beeinflussen, können die Gleitleisten 25 und/oder die Gleitführungen 26 aus Metall ausgebildet sein.

Bei dem Ausführungsbeispiel nach Fig. 3 sind die Gleitführungen 26 kreisbogenförmig ausgebildet, wobei der Krümmungsmittelpunkt D in einem Abstand a von der Wirkungslinie 27 der Auslösefeder 14 angeordnet ist. Die am Sohlenhalter 22 angeordneten Gleitleisten 25 weisen eine den Gleitführungen 26 entsprechende konkave Kreisbogenform auf.

Durch den Versatz des Krümmungsmittelpunktes D der kreisbogenförmigen Gleitführungen 26 bzw. Gleitleisten 25 um den Abstand a gegenüber der Wirkungslinie 27 der Auslösefeder 14 wird ein Hebelarm gebildet, so daß die Auslösefederkraft ein auf den Sohlenhalter 22 wirkendes Drehmoment um den Punkt D erzeugt, daß den Sohlenhalter 22 in Richtung auf den Ski 10 bewegt.

Aufgrund dieses Drehmomentes kann der am Sohlenhalter 22 vorgesehene Sohlenniederhalter 23 bei eingesetztem Skistiefel eine von oben auf die Skistiefelsohle wirkende Haltekraft ausüben und einen eingesetzten Skistiefel damit in Höhenrichtung spielfrei in der Bindung halten.

Bei dem seitenauslösbaren Backen nach Fig. 3 bilden die Gleitleisten (26) bzw. -Führungen 26 widerrum die Kippfläche bzw. Kippgegenfläche, um die der Sohlenhalter 22 beim seitlichen Auslösen gegen die Auslösefederkraft verschwenkt.

Nach den Fig. 4 bis 6 sind an einem seitenauslösbaren Backen widerum kreisbogenförmig ausgebildete Gleitführungen vorgesehen, die von einer am Sohlenhalter 22 ausgebildeten Gleitführungsnut 35 und einer Gleitleiste 36 gebildet werden. Die Gleitleiste 36 ist dabei an einem Zwischenstück 28 vorgesehen, daß zwischen den Sohlenhalter 22 und das Bindungsgehäuse 11 eingesetzt ist. An seiner in Skilaufrichtung vorderen Kante weist das Zwischenstück 28 eine Kippleiste 37 auf, die vorzugsweise in einer entsprechenden Nut 38 angeordnet ist, welche eine Kippfläche am Sohlenhalter 11 bildet, während die Kippgegenfläche an der Kippleiste 37 des Zwischenstücks 28 vorgesehen ist.

Wie besonders deutlich in Fig. 4 zu erkennen, ist die durch die Kippleiste 37 und die Nut 38 festgelegte Kippachse senkrecht zur Wirkungslinie 27 der Auslösefeder 14 angeordnet, so daß der Sohlenhalter 22 beim seitlichen Auslösen um eine deffinierte, senkrechte Kippachse geschwenkt wird.

Die getrennte Anordnung von Kippleiste 37 und Gleitleiste 36 mittels eines Zwischenstücks 28 ermöglicht es, den Krümmungsradius der kreisbogenförmigen Gleitführungen sowie den Abstand a des Krümmungsmittelpunktes von der Wirkungslinie 27 der Auslösefeder 14 frei zu wählen, ohne daß dadurch das Auslöseverhalten des Sohlenhalters beeinträchtigt wird.

## Patentansprüche

1. Seitenauslösbarer Backen, insbesondere Vorderbacken einer Sicherheitsskibindung für die Halterung eines Endes eines Skistiefels (9), welche außerdem einen das andere Ende des Skistiefels (9) haltenden Backen, insbesondere einen Fersenbacken aufweist, der vorzugsweise auch in Skilängsrichtung über den Skistiefel (9) eine elastische Anschubkraft auf den auslösbaren Backen ausübt, mit einem Bindungsgehäuse (11), in dem eine im wesentlichen in Skilängsrichtung verlaufende Auslösefeder (14) angeordnet ist, die sich einseitig am Bindungsgehäuse (11) abstützt und mit dem anderen Ende einen zum Skistiefel (9) hin angeordneten, zwei Seitenschenkel (24) und einen Niederhalter (23) aufweisenden Sohlenhalter (22) in Richtung vom Skistiefel (9) weg mit einer eine wesentliche Komponente in Skilängsrichtung aufweisenden Auslösekraft entlang deren Wirkungslinie (27) derart beaufschlagt, daß die Seitenschenkel (24) bei Überschreiten einer vom Skistiefel (9) ausgeübten vorbestimmten Seitenkraft wenigstens um eine im wesentlichen aufrechtstehende Kippachse seitlich ausschwenken und den Skistiefel (9) freigeben, wobei der Sohlenhalter (22) am Bindungsgehäuse (11) längs wenigstens einer im wesentlichen aufrechten Gleitführung (25, 26; 35, 36) höhenverschiebbar angeordnet ist, die so gegen die Wirkungslinie (27) der Auslösefederkraft geneigt ist, daß die Auslösefeder (14) eine nach unten gerichtete Kraftkomponente auf den Niederhalter (23) ausübt, der dadurch gegen die Oberseite der Skistiefelsohle (29) gedrückt ist,
dadurch **gekennzeichnet,**
daß die Gleitführung (25, 26) zumindest zwei Abschnitte (25', 26', 25'', 26'') aufweist, die derart unterschiedlich gegen die Wirkungslinie (27) der Auslösefederkraft geneigt sind, daß ein Momenten-Drehpol (M) gebildet wird, der mit einem Abstand (a) oberhalb der Wirkungslinie (27) der Auslösefederkraft und auf der von der Schuhhalteseite abgewandten Seite des Sohlenhalters (22) angeordnet ist, und daß bei einer Höhenverschiebung des Sohlenhalters (22) entlang der beiden Abschnitte (25', 26', 25'', 26'') der Gleitführung (25, 26; 35, 36) eine Schwenkbewegung des Sohlenhalters (22) um den Momenten-Drehpol (M) erfolgt.

2. Seitenauslösender Backen nach Anspruch 1, dadurch **gekennzeichnet,**
daß die Gleitführung (25, 26, 35, 36) als Kreisbogen ausgebildet ist, dessen Krümmungsmittelpunkt (D) den Drehpol bildet.

3. Seitenauslösender Backen nach den Ansprüchen 1 oder 2, dadurch **gekennzeichnet,**
daß die Gleitführung (35, 36) des Sohlenhalters (22) am Bindungsgehäuse (11) von einer Gleitleiste (36) und einer entsprechenden Gleitführungsfläche (35) gebildet ist, wobei zumindest ein Abschnitt der Gleitleiste (36) aus einem Material mit erhöhter Verschleißfestigkeit, vorzugsweise aus Metall besteht.

4. Seitenauslösender Backen nach dem Anspruch 3, dadurch **gekennzeichnet,**
daß der obere Abschnitt der Gleitleiste (25), der eine geringer Neigung gegen die Wirkungslinie (27) der Auslösefederkraft aufweist als der untere Abschnitt aus verschleißfestem Material besteht.

5. Seitenauslösender Backen nach dem Anspruch 3, dadurch **gekennzeichnet,**
daß die gesamte Gleitleiste (25, 36) aus verschleißfestem Material besteht.

6. Seitenauslösender Backen nach einem der vorhergehenden Ansprüche , dadurch **gekennzeichnet,**
daß zwei symmetrisch zur senkrecht auf der Skioberfläche stehenden Skilängsmittelebene angeordnete Gleitführungen mit je einer Gleitleiste (25, 36) und zugeordneter Gleitführungsfläche (26, 35) vorgesehen ist.

7. Seitenauslösender Backen nach dem Anspruch 6, dadurch **gekennzeichnet,**
daß die Kippachsen für das seitliche Ausschwenken des Sohlenhalters (22) im Bereich der Gleitleisten (25) angeordnet sind.

8. Seitenauslösender Backen nach dem Anspruch 6, dadurch **gekennzeichnet,**
daß im Bereich jeder Gleitführung zwischen dem Bindungsgehäuse (11) und dem Sohlenhalter (22) ein Zwischenstück (28) angeordnet ist, daß mit dem Sohlenhalter (22) die Gleitführung (35, 36) und mit dem Bindungsgehäuse (11) ein Kippgelenk (37, 38) bildet, dessen Kippachse senkrecht zur Wirkungslinie (27) der Auslösefederkraft angeordnet ist.

9. Seitenauslösender Backen nach dem Anspruch 8, dadurch **gekennzeichnet,**
daß das Zwischenstück (28) zumindest im der Gleitführung (35, 36) zugeordneten Bereich aus einem Material mit vermindertem Gleitreibungskoeffizienten besteht oder eine die Gleitreibung verringernde Beschichtung trägt.

## Claims

1. Sideways releasable jaw in particular the toe jaw of a safety ski binding for holding one end of a ski boot (9) which also has a jaw holding the other end of the ski boot (9), in particular a heel jaw, which preferably also exerts a resilient thrust force in the longitudinal direction of the ski on the releasable jaw via the ski boot (9), comprising a binding housing (11) in which a release spring (14) is arranged which extends substantially in the longitudinal direction of the ski and which is supported at one end on the binding housing (11) and with the other end exerts a release force having a substantial component in the longitudinal direction of the ski in a direction away from the ski boot along the line of action (27) on a sole clamp (22) arranged towards the ski boot (9) and having two side limbs (24) and a hold-down member (23), in such a way that the side limbs (24), on exceeding a predetermined sideways force exerted by the ski boot (9), pivot sideways about at least one essentially upright tilt axis and release the ski boot (9), with the sole clamp (22) being vertically displaceably arranged on the binding housing (11) along at least one essentially upright sliding guide (25, 26; 35, 36) which is so inclined, relative to the line of action (27) of the release spring force, that the release spring (14) exerts a downwardly directed force component on the hold-down member (23) which is thereby pressed against the upper side of the sole (29) of the ski boot,
characterised in that
the sliding guide (25, 26) has at least two sections (25', 26', 25'', 26'') which are so differentially inclined relative to the line of action (27) of the release spring force that an instantaneous turning center (M) is formed which is arranged at a distance (a) above the line of action (27) of the release spring force and on the sole of the sole clamp (22) remote from the boot holding side; and in that on a vertical displacement of the sole clamp (22) along the two sections (25', 26', 25'', 26'') of the sliding guide a pivotal movement of the sole clamp (22) takes place about the instantaneous housing center (M).

2. Sideways releasing jaw in accordance with claim 1,
characterised in that
the sliding guide (25, 26, 35, 36) is formed as a circular arc, the center of curvature (D) of which forms the turning center.

3. Sideways releasing jaw in accordance with claim 1,
characterised in that
the sliding guide (35, 36) for the sole clamp (22) at the binding housing (11) is formed by a sliding strip (36) and a corresponding sliding guide surface (35) with at least a portion of the sliding strip (36) consisting of a material with an elevated resistance to wear, preferably of metal.

4. Sideways releasing jaw in accordance with claim 3,
characterised in that
the upper section of the sliding strip (25), which has a lesser inclination relative to the line of action (27) of the release spring than the lower section consists of the wear resistant material.

5. Sideways releasing jaw in accordance with claim 3,
characterised in that
the entire sliding strip (25, 36) consists of wear resistant material.

6. Sideways releasing jaw in accordance with one of the preceding claims,
characterised in that
two sliding guides are provided which are arranged symmetrically to the central longitudinal plane of the ski perpendicular to the surface of the ski and which each have a sliding strip (25, 36) and an associated sliding guide surface (26, 35).

7. Sideways releasing jaw in accordance with claim 6,
characterised in that
the tilting axes for the lateral outward pivoting of the sole clamp (22) are arranged in the region of the sliding strips (25).

8. Sideways releasing jaw in accordance with claim 6,
characterised in that
an intermediate piece (28) is arranged in the region of each sliding guide between the binding housing (11) and the sole clamp (22) and forms the sliding guide (35, 36) with the sole clamp (22) and a tilting joint (37, 38) with the binding housing (11), the tilting axis of which is arranged perpendicular to the line of action (27) of the release force.

9. Sideways releasing jaw in accordance with claim 8,
characterised in that
the intermediate piece (28) consists, at least in the region associated with the sliding guide (35, 36) of a material with a reduced coefficient of sliding friction or carries a coating which reduces the sliding friction.

## Revendications

1. Mâchoire déclenchable latéralement, en particulier mâchoire avant d'une fixation de sécurité de ski pour la retenue d'une extrémité d'une chaussure de ski (9) qui présente en outre une mâchoire retenant l'autre extrémité de la chaussure de ski (9), en particulier une mâchoire de talon, mâchoire qui exerce de préférence également dans la direction longitudinale du ski par le biais de la chaussure de ski (9) une force de poussée élastique sur la mâchoire déclenchable, avec un logement de fixation (11) dans lequel est disposé un ressort de déclenchement (14) placé pour l'essentiel dans la direction longitudinale du ski, ressort qui s'appuie d'un côté sur le logement de fixation (11) et qui, avec l'autre extrémité, soumet un élément de retenue de semelle (22) disposé dans la direction de la chaussure de ski (9) et présentant deux bras latéraux (24) et un élément de retenue par pression (23) à une force de déclenchement présentant une composante essentielle dans la direction longitudinale du ski et dans la direction opposée à la chaussure de ski (9), le long de la ligne d'action (27) de cette force de déclenchement, de telle façon que les bras latéraux (24), en cas de dépassement d'une force latérale prédéterminée exercée par la chaussure de ski (9), pivotent latéralement au moins autour d'un axe de basculement essentiellement vertical et libèrent la chaussure de ski (9), l'élément de retenue de semelle (22) étant disposé sur le logement de fixation (11) de façon à pouvoir se déplacer dans le sens de la hauteur le long d'au moins une glissière (25, 26; 35, 36) essentiellement verticale, glissière qui est inclinée par rapport à la ligne d'action (27) de la force du ressort de déclenchement de telle façon que le ressort de déclenchement (14) exerce une composante de force dirigée vers le bas sur l'élément de retenue par pression (23) qui est ainsi pressé contre le côté supérieur de la semelle de chaussure de ski (29),
caractérisée en ce que
la glissière (25, 26) présente au moins deux segments (25', 26', 25'', 26'') qui sont inclinés différemment par rapport à la ligne d'action (27) de la force du ressort de déclenchement de telle façon qu'il se forme un pôle de rotation (M) du moment qui est disposé à une distance (a) au-dessus de la ligne d'action (27) de la force du ressort de déclenchement et sur le côté, opposé au côté de retenue de chaussure, de l'élément de retenue de semelle (22) et en ce que, en cas de déplacement en hauteur de l'élément de retenue de semelle (22) le long des deux segments (25', 26', 25'', 26'') de la glissière (25, 26; 35, 36), il se produit un mouvement de pivotement de l'élément de retenue de semelle (22) autour du pôle de rotation (M) du moment.

2. Mâchoire à déclenchement latéral selon la revendication 1, caractérisée en ce que
la glissière (25, 26; 35, 36) est réalisée sous la forme d'un arc de cercle dont le point central de courbure (D) constitue le pôle de rotation.

3. Mâchoire à déclenchement latéral selon la revendication 1 ou 2, caractérisée en ce que
la glissière (35, 36) de l'élément de retenue de semelle (22) sur le logement de fixation (11) est constituée d'une barrette de glissement (36) et d'une surface de glissière (35) correspondante, au moins un segment de la barrette de glissement (36) étant en un matériau très résistant à l'usure, de préférence en métal.

4. Mâchoire à déclenchement latéral selon la revendication 3, caractérisée en ce que
le segment supérieur de la barrette de glissement (25), qui présente par rapport à la ligne d'action (27) de la force du ressort de déclenchement une inclinaison qui est inférieure à celle du segment inférieur, est en matériau résistant à l'usure.

5. Mâchoire à déclenchement latéral selon la revendication 3, caractérisée en ce que
la totalité de la barrette de glissement (25, 36) est réalisée en matériau résistant à l'usure.

6. Mâchoire à déclenchement latéral selon l'une des revendications précédentes, caractérisée en ce que
deux glissières disposées symétriquement par rapport au plan central longitudinal de ski placé verticalement sur la surface du ski sont munies chacune d'une barrette de glissement (25, 36) et d'une surface de glissière (26, 35) associée.

7. Mâchoire à déclenchement latéral selon la revendication 6, caractérisée en ce que
les axes de basculement pour le pivotement latéral de l'élément de retenue de semelle (22) sont disposés dans la zone des barrettes de glissement (25).

8. Mâchoire à déclenchement latéral selon la revendication 6, caractérisée en ce que
dans la zone de chaque glissière entre le logement de fixation (11) et l'élément de retenue de semelle (22) est disposée une pièce intermédiaire (28), qui forme la glissière (35, 36) avec l'élément de retenue de semelle (22) et qui forme une articulation de basculement (37, 38) avec le logement de fixation (11), articulation de basculement dont l'axe de basculement est disposé verticalement par rapport à la ligne d'action (27) de la force du ressort de déclenchement.

9. Mâchoire à déclenchement latéral selon la revendication 8, caractérisée en ce que
la pièce intermédiaire (28) est, au moins dans la zone affectée à la glissière (35, 36), en un matériau présentant un coefficient de frottement de glissement réduit ou porte un revêtement réduisant le frottement de glissement.
